# EUROPÄISCHE PATENTSCHRIFT

(11) **EP 4 230 810 B1**
(45) Veröffentlichungstag und Bekanntmachung des Hinweises auf die Patenterteilung: **20.08.2025**
(21) Anmeldenummer: 22157757.0
(22) Anmeldetag: 21.02.2022
(51) Int. Cl.: E03C 1/04

(54) **SANITÄRARMATUR MIT SEIFENPUMPE**
SANITARY FITTING HAVING A SOAP PUMP
ROBINETTERIE SANITAIRE POURVUE D'UNE POMPE À SAVON

(43) Veröffentlichungstag der Anmeldung: 23.08.2023
(73) Patentinhaber: Ideal Standard International NV, 1930 Zaventem (BE)
(72) Erfinder: Becker, Julian, 56858 Altlay (DE)
(74) Vertreter: Feucker, Max Martin

(56) Entgegenhaltungen:
- CH-B1- 707 348
- DE-U1- 20 103 337
- GB-A- 2 136 923

## Beschreibung

Die vorliegende Erfindung betrifft eine Sanitärarmatur, umfassend einen auf einem Waschtisch montierbaren Armaturenkörper, eine in dem Armaturenkörper angeordnete Mischvorrichtung, wobei die Mischvorrichtung mindestens einen Wassereingang auf ihrer Unterseite und einen Wasserausgang auf ihrer Oberseite aufweist, einen mit dem Wasserausgang der Mischvorrichtung verbundenen Wasserauslass, eine Seifenpumpe und einen mit der Seifenpumpe verbundenen Seifenauslass.

Eine solche, auf einer waagerechten Oberfläche montierbare Sanitärarmatur ist in der Regel von der Unterseite des Waschtisches an eine Heißwasser- und Kaltwasserleitung angeschlossen. Zudem kann ein Seifenvorratsbehälter von der Unterseite an die Sanitärarmatur angeschlossen werden, sodass mittels der Seifenpumpe Seife oder gegebenenfalls Seifenschaum zu dem Seifenauslass gefördert werden kann. Solche Sanitärarmaturen sind beispielsweise aus EP 0 818 587 B1 und DE 38 35 738 A1 bekannt. Bei diesen Sanitärarmaturen ist die Seifenpumpe allerdings so an einer Stelle innerhalb des Armaturenkörpers angeordnet, dass die Seifenpumpe nach der Montage der Sanitärarmatur auf dem Waschtisch gar nicht oder nur mit hohem Aufwand zugänglich ist.

Aus GB 2 136 923 A ist eine Sanitärarmatur bekannt, bei der eine Pumpe aus dem Armaturenkörper hervorragt. Aus CH707348B ist eine Sanitärarmatur bekannt, bei der eine Seifenpumpe im Auslauf der Sanitärarmatur angeordnet ist. Aus DE20103337U ist eine Einhebelmischbatterie bekannt, in der eine Pumpe teilweise innerhalb der Sanitärarmatur angeordnet ist.

Aufgabe der vorliegenden Erfindung ist es daher, die mit Bezug zum Stand der Technik geschilderten Nachteile zu beseitigen und insbesondere eine Sanitärarmatur anzugeben, welche einfacher zu warten ist.

Eine Lösung für diese Aufgabe ist mit der Sanitärarmatur mit den Merkmalen des unabhängigen Anspruchs angegeben. Weitere Lösungen und bevorzugte Ausführungsformen sind in den abhängigen Ansprüchen und in der Beschreibung angegeben.

Die Aufgabe wird insbesondere durch eine Sanitärarmatur mit den eingangs genannten Merkmalen gelöst, bei der die Seifenpumpe innerhalb des Armaturenkörpers oberhalb der Mischvorrichtung angeordnet ist. Durch diese Anordnung der Seifenpumpe innerhalb des Armaturenkörpers oberhalb der Mischvorrichtung ist die Seifenpumpe auch im montierten Zustand der Sanitärarmatur einfach zugänglich, wobei gegebenenfalls auf der Oberseite der Sanitärarmatur angeordnete Bauteile entfernt werden können, um an die Seifenpumpe zu gelangen. Die Anordnung der Seifenpumpe oberhalb der Mischvorrichtung hat zudem einen weiteren Vorteil. So ist die Strecke, über die die Seife von dem Seifenausgang der Seifenpumpe zu dem Seifenauslass zu fördern ist, gering, zumindest wenn der Seifenauslass in einem oberen Bereich der Sanitärarmatur beziehungsweise im oberen Bereich des Armaturenkörpers angeordnet ist. Durch diese kurze Strecke zwischen Pumpenausgang und Seifenauslass ist es möglich, auch sehr geringe Mengen von Seife zu fördern. Dies ist insbesondere vorteilhaft, wenn bei der Förderung der Seife ein Seifenschaum erzeugt und zu dem Seifenauslass gefördert wird. Zur Erzeugung eines Seifenschaums ist in der Regel eine Mischkammer vorgesehen, in der die flüssige Seife mit Luft gemischt wird.

Die vorstehenden und nachfolgenden Richtungsangaben beziehen sich auf die Sanitärarmatur in ihrer auf dem Waschtisch montierten Stellung.

Die Erfindung sieht also vor, dass sowohl die Mischvorrichtung als auch die Seifenpumpe innerhalb des Armaturenkörpers angeordnet sind. Die Mischvorrichtung weist insbesondere einen Kaltwassereingang und einen Heißwassereingang auf, an denen insbesondere eine Heißwasserleitung beziehungsweise eine Kaltwasserleitung direkt angeschlossen werden kann.

Die Mischvorrichtung umfasst insbesondere eine Mischkammer, in der das kalte und heiße Wasser gemischt wird. Bevorzugt ist ein Mischelement vorgesehen, mit welchem das Mischverhältnis von Heiß- und Kaltwasser eingestellt werden kann. Das Mischelement ist in der Regel manuell zu betätigen. Alternativ kann aber auch vorgesehen sein, dass das Mischelement beispielsweise mittels eines elektrischen Motors eingestellt wird.

In einer bevorzugten Ausführungsform umfasst die Sanitärarmatur einen Anschlussblock, welcher in dem Armaturenkörper angeordnet ist und zwar bevorzugt so, dass der Anschlussblock in der montierten Stellung der Sanitärarmatur mit seiner Unterseite der Oberfläche des Waschtisches zugewandt ist. In dem Anschlussblock können somit alle für die Montage der Sanitärarmatur auf dem Waschtisch erforderlichen Anschlüsse ausgebildet sein. So weist der Anschlussblock auf seiner Unterseite insbesondere einen Kaltwasseranschluss und einen Heißwasseranschluss auf. Ferner kann der Anschlussblock eine Gewindebohrung zum Einschrauben einer Gewindestange aufweisen, mittels welcher die Sanitärarmatur mit dem Waschtisch in bekannter Weise mit einem Fixierungselement verspannt werden kann. Zudem kann auf der Unterseite des Anschlussblocks ein Anschluss für flüssige Seife vorgesehen sein, an den ein Vorratsbehälter für flüssige Seife angeschlossen werden kann. Der Vorratsbehälter für flüssige Seife kann somit unterhalb des Waschtisches angeordnet werden und bei Bedarf einfach ausgewechselt werden.

In einer besonders bevorzugten Ausführungsform ist die Mischvorrichtung innerhalb des Anschlussblocks ausgebildet. Hierzu ist eine Mischkammer der Mischvorrichtung in dem Anschlussblock angeordnet, wobei ein das Mischverhältnis einstellendes Mischelement in der Mischkammer angeordnet ist und über ein an der Außenseite des Armaturenkörpers angeordnetes Bedienelement manuell betätigt werden kann. Bevorzugt ist das Mischelement mittels des Bedienelements um eine horizontale Achse zur Einstellung des Mischverhältnisses drehbar. Die Mischwassertemperatur kann somit einfach manuell eingestellt werden.

In einer Ausführungsform ist vorgesehen, dass oberhalb der Mischvorrichtung und insbesondere oberhalb des Anschlussblocks eine Aufnahme für die Seifenpumpe in dem Armaturenkörper angeordnet ist, in die die Seifenpumpe eingebracht ist. Mit der Aufnahme ist ein separates Bauelement vorgesehen, an dem die Seifenpumpe und gegebenenfalls weitere Bauteile der Sanitärarmatur in dem Armaturenkörper angeordnet und bevorzugt fixiert sind. Somit muss lediglich die Aufnahme direkt in dem Armaturenkörper befestigt werden, während die Seifenpumpe und gegebenenfalls weitere Bauteile an beziehungsweise in der Aufnahme befestigt und somit nur indirekt an dem Armaturenkörper befestigt sind.

Es kann hierbei vorgesehen sein, dass die Aufnahme und der Anschlussblock über eine lösbare Steckverbindung miteinander verbunden sind. Bevorzugt weist die Aufnahme auf ihrer Unterseite Formschlussgestaltungen auf, die mit komplementären Formschlussgestaltungen auf der Oberseite des Anschlussblockes korrespondieren, sodass eine Steckverbindung zwischen der Aufnahme und dem Anschlussblock hergestellt werden kann. Die Aufnahme ist somit indirekt über den Anschlussblock in dem Armaturenkörper befestigt. Die Aufnahme ist somit die Basis für eine Baueinheit, die vollständig nach oben aus dem Armaturenkörper herausgenommen werden kann.

Die Aufnahme kann beispielsweise mindestens einen vorspringenden Stecker aufweisen, der in mindestens eine komplementäre Aussparung in dem Anschlussblock eingesteckt werden kann. Koaxial zu diesen Steckern/Aussparungen kann jeweils auch eine entsprechende Fluidleitung ausgebildet sein, durch welche hindurch das Wasser (insbesondere das Mischwasser aus der Mischkammer) in entsprechende Fluidleitungen der Aufnahme und/oder die Seife zur Oberseite des Anschlussblocks gelangt.

Der Anschlussblock weist insbesondere eine Seifendurchführung auf, durch welche hindurch flüssige Seife von dem Seifenanschluss auf der Unterseite des Anschlussblocks zu der Seifenpumpe gelangen kann. Hierbei kann insbesondere vorgesehen sein, dass die Aufnahme eine mit der Seifendurchführung verbunden Seifenleitung aufweist. Zudem kann ein Schlauch vorgesehen sein, durch welchen die durch die Seifendurchführung und/oder die Seifenleitung geförderte flüssige Seife zu einem Fördereingang der Seifenpumpe gelangt.

Erfindungsgemäß ist die Seifenpumpe in dem Armaturenkörper so angeordnet, dass sie von einer Oberseite ausgehend austauschbar ist. Die Seifenpumpe kann hierzu auf geeignete Weise lösbar in dem Armaturenkörper befestigt sein. Bevorzugt ist die Seifenpumpe aber in die Aufnahme eingebracht. Zum Austausch kann also entweder nur die Seifenpumpe oder die Aufnahme mit der Seifenpumpe aus dem Armaturenkörper herausgenommen werden.

Es kann zudem vorgesehen sein, dass ein Ventil innerhalb des Armaturenkörpers oberhalb der Mischvorrichtung angeordnet ist, wobei das Ventil fluidtechnisch zwischen dem Wasserausgang der Mischvorrichtung und dem Wasserauslass der Sanitärarmatur angeordnet ist. Das insbesondere elektromotorisch betätigbare Ventil ist dafür eingerichtet, den Wasserfluss von dem Wasserausgang der Mischvorrichtung zu dem Wasserauslass zu unterbrechen oder freizugeben. Hierzu kann eine Steuerung vorgesehen sein, die das Ventil steuert. Zusätzlich oder alternativ kann vorgesehen sein, dass ein Sensor/Schalter ausgebildet ist, durch dessen Betätigung das Ventil geschaltet wird. Der Wasserfluss kann also bevorzugt mittels eines Sensors von einem Benutzer einfach ausgelöst und/oder unterbrochen werden.

Zur einfacheren Wartung ist das Ventil auf geeignete Weise austauschbar in dem Armaturenkörper angeordnet, sodass das Ventil (ähnlich wie die Seifenpumpe) von der Oberseite der Sanitärarmatur zugänglich ist.

Bevorzugt ist jedoch, dass auch das Ventil in die oben beschriebene Aufnahme eingebracht ist. Somit kann die Aufnahme, das Ventil und die Seifenpumpe als Baueinheit gemeinsam aus dem Armaturenkörper herausgenommen beziehungsweise eingebracht werden. In diesem Fall ist in der Aufnahme eine Wasserleitung ausgebildet, die von dem Wasserausgang der Mischvorrichtung zu dem Ventil und von dort gegebenenfalls wiederum durch die Aufnahme und insbesondere weiteren Leitungen (wie zum Beispiel einem Schlauch) zu dem Wasserauslass führt, sodass die Wasserleitung von dem Ventil geöffnet beziehungsweise geschlossen werden kann. Es kann auch vorgesehen sein, dass die Aufnahme, das Ventil und/oder die Seifenpumpe mit wenigstens einem Schlauch verbunden sind, an dessen Ende der Wasserauslass oder der Seifenauslass angeordnet ist. Somit könnten auch der Seifenauslass und der Wasserauslass einfach ausgetauscht/montiert werden.

Die Sanitärarmatur weist auf ihrer Oberseite bevorzugt eine abnehmbare Abdeckung auf, durch welche hindurch die Seifenpumpe beziehungsweise die Aufnahme zugänglich ist. Zur Reparatur oder Austausch der Pumpe und/oder des Ventils kann somit die Abdeckung, welche gegebenenfalls weitere Funktionselemente (wie ein Anzeige- und/oder Bedienfeld) umfassen kann, von dem Armaturenkörper abgenommen werden.

Die Erfindung sowie das technische Umfeld werden im Folgenden anhand der Figuren beispielshaft erläutert. Es zeigen schematisch
- Figur 1:: eine Perspektivansicht einer Sanitärarmatur mit einem teilweise freigeschnittenen Armaturenkörper,
- Figur 2:: eine Schnittansicht durch die Sanitärarmatur,
- Figur 3:: eine weitere Schnittansicht durch den Armaturenkörper mit einem teilweise freigestellten Armaturenkörper und
- Figur 4:: die Sanitärarmatur mit einer aus dem Armaturenkörper herausgenommen Baueinheit.

In den Figuren ist eine Sanitärarmatur dargestellt, die auf einer Oberfläche eines Waschtisches montierbar ist. Die Sanitärarmatur umfasst einen Armaturenkörper 1. In einem unteren Bereich des Armaturenkörpers 1 ist ein Anschlussblock 12 angeordnet, in welchem eine Mischvorrichtung 2 ausgebildet ist.

Wie insbesondere in der Figur 3 zu erkennen ist, weist der Anschlussblock 12 einen Kaltwassereingang 3 zum Anschluss einer Kaltwasserleitung und einen Heißwassereingang 4 zum Anschluss einer Heißwasserleitung auf. Der Kaltwassereingang 3 und der Heißwassereingang 4 sind mit einer in dem Anschlussblock 12 ausgebildeten Mischkammer 16 strömungstechnisch verbunden.

In der Mischkammer 16 ist ein Mischelement 17 angeordnet, mit dem das Mischverhältnis von Heißwasser und Kaltwasser eingestellt werden kann. Das Mischelement 17 ist hierzu mit einem manuell betätigbaren Bedienelement 18 verbunden. Das Mischwasser kann durch einen Mischwasserausgang 5 aus der Mischkammer 16 austreten.

In dem Anschlussblock 12 ist zudem eine Seifendurchführung 14 ausgebildet, an die ein Seifenvorratsbehälter an der Unterseite des Anschlussblocks 12 angeschlossen werden kann.

Eine Aufnahme 10 ist in dem Armaturenkörper 1 oberhalb des Anschlussblocks 12 angeordnet. Die Aufnahme 10 ist über Steckverbindungen 13 mit dem Anschlussblock 12 verbunden. In der Aufnahme 10 ist eine Seifenleitung 19 ausgebildet, die an die Seifendurchführung 14 des Anschlussblocks 12 angeschlossen ist. An die Seifendurchleitung 19 schließt sich ein Schlauch 15 an, der mit einem Fördereingang einer Seifenpumpe 7 verbunden ist.

Die Aufnahme 10 umfasst zudem eine Wasserleitung 11, die sich an den Wasserausgang 5 der Mischkammer 16 anschließt. In dieser Wasserleitung 11 ist ein Ventil 9 angeordnet, welches den Durchfluss von Wasser aus der Mischkammer 16 zu einem Wasserauslass 6 unterbinden kann. In der Aufnahme 10 ist zudem die Seifenpumpe 7 angeordnet, deren Förderausgang mit einem Seifenauslass 8 über einen Schlauch verbunden ist.

Wie insbesondere in der Figur 4 zu erkennen ist, kann die aus der Aufnahme 10, der Seifenpumpe 7 und dem Ventil 9 bestehende Baueinheit einfach aus dem Armaturenkörper 1 herausgenommen und gegebenenfalls ausgetauscht werden. Somit können alle für die Förderung des Wassers und der Seife erforderlichen funktionalen Elemente in beziehungsweise an der Aufnahme 10 angebracht werden. Die Seifenpumpe 7 und auch die anderen Elemente sind somit einfach von einer Oberseite des Armaturenkörpers 1 austauschbar. Der Armaturenkörper 1 wird im montierten Zustand durch eine nichtdargestellte Abdeckung auf seiner Oberseite verschlossen.

### Bezugszeichenliste

- 1: Armaturenkörper
- 2: Mischvorrichtung
- 3: Kaltwassereingang
- 4: Heißwassereingang
- 5: Wasserausgang
- 6: Wasserauslass
- 7: Seifenpumpe
- 8: Seifenauslass
- 9: Ventil
- 10: Aufnahme
- 11: Wasserleitung
- 12: Anschlussblock
- 13: Steckverbindung
- 14: Seifendurchführung
- 15: Schlauch
- 16: Mischkammer
- 17: Mischelement
- 18: Bedienelement
- 19: Seifenleitung

## Patentansprüche

1. Sanitärarmatur, umfassend
- einen auf einem Waschtisch montierbaren Armaturenkörper (1),
- eine in dem Armaturenkörper (1) angeordnete Mischvorrichtung (2), wobei die Mischvorrichtung (2) mindestens einen Wassereingang (3, 4) auf ihrer Unterseite und einen Wasserausgang (5) auf ihrer Oberseite aufweist,
- einen mit dem Wasserausgang (5) der Mischvorrichtung (3) verbundenen Wasserauslass (6),
- eine Seifenpumpe (7) und
- einen mit der Seifenpumpe (7) verbundenen Seifenauslass (8), wobei die Seifenpumpe (7) innerhalb des Armaturenkörpers (1) oberhalb der Mischvorrichtung (2) angeordnet ist und die Seifenpumpe (7) in dem Armaturenkörper (1) so angeordnet ist, dass die Seifenpumpe (7) von der Oberseite des Armaturenkörpers ausgehend austauschbar ist.

2. Sanitärarmatur nach Anspruch 1, wobei ein Ventil (9) innerhalb des Armaturenkörpers (1) oberhalb der Mischvorrichtung (2) angeordnet ist, wobei das Ventil (9) fluidtechnisch zwischen dem Wasserausgang (6) und dem Wasserauslass (5) angeordnet ist.

3. Sanitärarmatur nach Anspruch 2, wobei das Ventil (9) auf geeignete Weise von oben austauschbar in dem Armaturenkörper (1) angeordnet ist, sodass das Ventil von der Oberseite der Sanitärarmatur zugänglich ist.

4. Sanitärarmatur nach einem der vorhergehenden Ansprüche, wobei oberhalb der Mischvorrichtung (2) eine Aufnahme (10) für die Seifenpumpe (7) in dem Armaturenkörper (1) angeordnet ist, in die die Seifenpumpe (7) eingebracht ist.

5. Sanitärarmatur nach Anspruch 4 und einem der Ansprüche 2 oder 3, wobei das Ventil (9) in die Aufnahme (10) eingebracht ist.

6. Sanitärarmatur nach Anspruch 5, wobei die Aufnahme (10) zumindest einen Teil einer von dem Wasserausgang (6) zu dem Wasserauslass (7) führenden Wasserleitung (11) ausbildet, die von dem Ventil (9) absperrbar ist.

7. Sanitärarmatur nach einem der vorhergehenden Ansprüche, wobei die Mischvorrichtung (2) in einem Anschlussblock (12) angeordnet ist.

8. Sanitärarmatur nach Anspruch 4 oder einen auf den Anspruch 4 zurückbezogenen Anspruch und Anspruch 7, wobei die Aufnahme (10) und der Anschlussblock (12) über eine lösbare Steckverbindung (13) miteinander verbunden sind.

9. Sanitärarmatur nach Anspruch 8, wobei der Anschlussblock (12) eine Seifendurchführung (14) für die in die Aufnahme (10) eingebrachte Seifenpumpe (7) aufweist.

10. Sanitärarmatur nach Anspruch 9, wobei eine Seifenleitung (19) in der Aufnahme ausgebildet ist und ein Auslass der Seifenleitung (19) über einen Schlauch (15) mit einem Fördereingang der Seifenpumpe (7) verbunden ist.

11. Sanitärarmatur nach einem der Ansprüche 7 bis 10, wobei in dem Anschlussblock (12) eine Mischkammer (16) der Mischvorrichtung (2) ausgebildet ist.

12. Sanitärarmatur nach Anspruch 11, wobei ein das Mischverhältnis einstellendes Mischelement (17) in der Mischkammer (16) angeordnet ist und manuell betätigbar ist.

13. Sanitärarmatur nach einem der vorhergehenden Ansprüche, wobei die Mischvorrichtung (2) einen Kaltwassereingang (3) und einen Heißwassereingang (4) aufweist.

14. Sanitärarmatur nach einem der vorhergehenden Ansprüchen, wobei die Sanitärarmatur auf ihrer Oberseite eine abnehmbare Abdeckung aufweist, durch welche hindurch die Seifenpumpe (7) zugänglich ist, so dass die Abdeckung zur Reparatur oder Austausch der Seifenpumpe (7) und/oder des Ventils (9) von dem Armaturenkörper (1) abgenommen werden kann.

## Claims

1. Sanitary fitting comprising
- a fitting body (1) that can be mounted on a washstand,
- a mixing device (2) arranged in the fitting body (1), wherein the mixing device (2) comprises at least one water input (3, 4) on its lower side and one water output (5) on its upper side,
- a water outlet (6) connected to the water output (5) of the mixing device (3),
- a soap pump (7) and
- a soap outlet (8) connected to the soap pump (7),
wherein
the soap pump (7) is arranged within the fitting body (1) above the mixing device (2) and the soap pump (7) is arranged in the fitting body (1) is such a way that the soap pump (7) can be replaced from the upper side of the fitting body.

2. Sanitary fitting according to claim 1, wherein a valve (9) is arranged within the fitting body (1) above the mixing device (2), wherein the valve (9) is fluidically arranged between the water output (6) and the water outlet (5).

3. Sanitary fitting according to claim 2, wherein the valve (9) is arranged in the fitting body (1) in suitable manner to be replaceable from above, so that the valve is accessible from the upper side of the sanitary fitting.

4. Sanitary fitting according to any one of the preceding claims, wherein arranged in the fitting body (1) above the mixing device (2) is a receptacle (10) for the soap pump (7) into which the soap pump (7) is incorporated.

5. Sanitary fitting according to claim 4 and any one of claims 2 or 3, wherein the valve (9) is incorporated into the receptable (10).

6. Sanitary fitting according to claim 5, wherein the receptable (10) forms at least part of a water pipe (11) leading from the water output (6) to the water outlet (7) that can be shut off by the valve (9).

7. Sanitary fitting according to any one of the preceding claims, wherein the mixing device (2) is arranged in a connection block (12).

8. Sanitary fitting according to claim 4 or a claim related back to claim 4 and claim 7, wherein the receptacle (10) and the connection block (12) are connected to each other by way of a detachable plug-type connection (13).

9. Sanitary fitting according to claim 8, wherein the connection block (12) comprises a soap feedthrough (14) for the soap pump (7) incorporated in the receptable (10).

10. Sanitary fitting according to claim 9, wherein the soap pipeline (19) is embodied in the receptacle and an outlet of the soap pipeline (19) is connected by way of a tube (15) to a delivery inlet of the soap pump (7).

11. Sanitary fitting according to any one of claims 7 to 10, wherein a mixing chamber (16) of the mixing device (2) is formed in the connection block (12).

12. Sanitary fitting according to claim 11, wherein a mixing element (17) that adjusts the mixing ratio is arranged in the mixing chamber (16) and is manually operable.

13. Sanitary fitting according to any one of the preceding claims, wherein the mixing device (2) comprises a cold water input (3) and a hot water input (4).

14. Sanitary fitting according to any one of the preceding claims, wherein on its upper side the sanitary fitting comprises a detachable cover, through which the soap pump (7) is accessible, so that for repairing or replacing the soap pump (7) and/or the valve (9), the cover can be removed from the fitting body (1).

## Revendications

1. Robinetterie sanitaire, comprenant
- un corps (1) de robinetterie, pouvant se monter sur un lavabo
- un dispositif mélangeur (2), placé dans le corps (1) de robinetterie, le dispositif mélangeur (2) comportant au moins une entrée d'eau (3, 4) sur sa face inférieure et une sortie d'eau (5) sur sa face supérieure,
- une évacuation d'eau (6), reliée avec la sortie d'eau (5) du dispositif mélangeur (3),
- une pompe à savon (7) et
- une évacuation (8) de savon, reliée avec la pompe à savon (7), la pompe à savon (7) étant placée à l'intérieur du corps (1) de robinetterie, au-dessus du dispositif mélangeur (2) et la pompe à savon (7) étant placée dans le corps (1) de robinetterie, de telle sorte que la pompe à savon (7) soit interchangeable à partir de la face supérieure du corps de robinetterie.

2. Robinetterie sanitaire selon la revendication 1, une valve (9) étant placée à l'intérieur du corps (1) de robinetterie, au-dessus du dispositif mélangeur (2), la valve (9) étant placée par technique fluidique entre la sortie d'eau (6) et l'évacuation d'eau (5).

3. Robinetterie sanitaire selon la revendication 2, la valve (9) étant placée dans le corps (1) de robinetterie, en étant interchangeable de manière adaptée par le dessus, de sorte que la valve soit accessible à partir de la face supérieure de la robinetterie sanitaire.

4. Robinetterie sanitaire selon l'une quelconque des revendications précédentes, au-dessus du dispositif mélangeur (2) étant placé dans le corps (1) de robinetterie un logement (10) pour la pompe à savon (7), dans lequel est introduite la pompe à savon (7).

5. Robinetterie sanitaire selon la revendication 4 et l'une quelconque des revendications 2 ou 3, la valve (9) étant introduite dans le logement (10).

6. Robinetterie sanitaire selon la revendication 5, le logement (10) constituant au moins une partie d'une conduite d'eau (11) menant de la sortie d'eau (6) vers l'évacuation d'eau (7), qui peut se fermer par la valve (9).

7. Robinetterie sanitaire selon l'une quelconque des revendications précédentes, le dispositif mélangeur (2) étant placé dans un bloc de raccordement (12).

8. Robinetterie sanitaire selon la revendication 4 ou l'une quelconque des revendications se référant à la revendication 4 et la revendication 7, le logement (10) et le bloc de raccordement (12) étant reliés l'un avec l'autre par l'intermédiaire d'un connecteur de raccordement (13) désolidarisable.

9. Robinetterie sanitaire selon la revendication 8, le bloc de raccordement (12) comportant un passage de savon (14) pour la pompe à savon (7) introduite dans le logement (10).

10. Robinetterie sanitaire selon la revendication 9, une conduite de savon (19) étant conçue dans le logement et une évacuation de la conduite de savon (19) étant reliée par l'intermédiaire d'un flexible (15) avec une entrée de refoulement de la pompe à savon (7).

11. Robinetterie sanitaire selon l'une quelconque des revendications 7 à 10, dans le bloc de raccordement (12) étant conçue une chambre de mélange (16) du dispositif mélangeur (2).

12. Robinetterie sanitaire selon la revendication 11, un élément mélangeur (17) réglant le rapport de mélange étant placé dans la chambre de mélange (16) et étant actionnable manuellement.

13. Robinetterie sanitaire selon l'une quelconque des revendications précédentes, le dispositif mélangeur (2) comportant une entrée (3) d'eau froide et une entrée (4) d'eau chaude.

14. Robinetterie sanitaire selon l'une quelconque des revendications précédentes, la robinetterie sanitaire comportant sur sa face supérieure un recouvrement amovible, à travers lequel la pompe à savon (7) est accessible, de sorte que le recouvrement puisse se retirer du corps (1) de robinetterie, pour la réparation ou le remplacement de la pompe à savon (7) et / ou des valves (9).
